# NOUVEAU FASCICULE DE BREVET EUROPEEN

(11) **EP 1 157 632 B2**
(45) Date de publication et mention de la décision concernant l'opposition: **03.03.2010**
(45) Mention de la délivrance du brevet: 16.03.2005
(21) Numéro de dépôt: 01401367.6
(22) Date de dépôt: 23.05.2001
(51) Int. Cl.: A46B 9/02, A45D 40/26

(54) **Dispositif pour l'application d'un produit, cosmétique ou de soin , sur les fibres kératiniques, notamment les cils ou les sourcils**
Vorrichtung zum Auftragen eines kosmetischen oder pflegenden Produktes auf keratinische Fasern, insbesondere auf Wimpern oder Augenbrauen
Device for applying a cosmetic or care product on keratinous fibres, in particular eyelashes or eyebrows

(30) Priorité: 26.05.2000 FR 0006770
(43) Date de publication de la demande: 28.11.2001
(73) Titulaire: L'Oréal, 75008 Paris (FR)
(72) Inventeur: Guéret, Jean-Louis, 75016 Paris (FR)
(74) Mandataire: Tanty, François

(56) Documents cités:
- US-A- 3 763 870
- US-A- 3 921 650
- US-A- 4 446 880
- US-A- 5 086 793

## Description

La présente invention concerne un dispositif pour l'application d'un produit, notamment cosmétique ou de soin, sur les cils ou les sourcils ou autres fibres kératiniques, comportant un organe d'application ayant des première et deuxième parties reliées par une base et entre ces dernières une pluralité d'éléments destinés à l'application du produit.

On connaît de nombreux dispositifs de ce type.

La demande internationale WO 01/05273 qui appartient à l'état de la technique défini par l'article 54(3) CBE a pour objet un dispositif pour l'application d'un produit sur les fibres kératiniques comportant un élément d'application comprenant un support et au moins deux rangées de dents disposées transversalement à l'axe longitudinal du support.

Le brevet US 3 921 650 a pour objet un applicateur incluant un peigne, une brosse torsadée et une extrémité dentelée.
Le brevet US 4 446 880 divulgue un applicateur de mascara réglable.

Il existe d'une manière générale un besoin pour disposer d'un organe d'application capable de se charger avec une quantité relativement importante de produit, afin de ne pas amener l'utilisateur à devoir recharger trop souvent l'organe d'application en produit durant le maquillage.

Dans les organes d'application connus comportant une rangée de dents, la quantité de produit retenue entre ces dernières dépend de leur écartement. La quantité de produit dont peut se charger l'organe d'application est alors limitée par le fait que les dents doivent rester relativement serrées afin de pouvoir agripper les cils.

Il existe également un besoin pour disposer d'un organe d'application qui soit confortable à utiliser et qui puisse notamment présenter une certaine souplesse au moment de l'application.

La présente invention vise à proposer un nouvel applicateur capable d'agripper les fibres kératiniques et/ou d'étaler le produit à leur surface d'une manière satisfaisante, tout en ayant une autonomie suffisante et étant confortable à utiliser.

L'invention y parvient grâce à un dispositif selon la revendication 1 ou 2.

L'élément de support peut être suspendu entre les première et deuxième parties, en étant reliées à ces dernières à ses extrémités axiales.

Il peut également être relié à la base par des ponts de matière ménageant entre eux un ou plusieurs ajours.

Il est possible grâce à l'invention de disposer l'élément du support à une certaine distance de la base afin de ménager au moins un ajour dans lequel du produit peut être retenu en vue de l'application sur les fibres kératiniques, notamment les cils.

De plus, l'élément de support peut présenter, de par son mode de fixation une flexibilité accrue dans le sens transversal, laquelle rend l'application du produit plus confortable pour l'utilisateur.

L'élément de support est réalisé d'un seul tenant avec le reste de l'organe d'application, par exemple par moulage par injection.

L'élément suspendu peut être réalisé dans une matière différente de celle utilisée pour fabriquer le reste de l'organe d'application.

On peut notamment réaliser l'élément de support dans un élastomère, thermoplastique ou vulcanisé, et le reste de l'organe d'application dans une matière plastique rigide ou semi-rigide.

Dans une réalisation particulière, l'élément de support comporte une paroi ayant un bord dentelé, formant des dents destinées à l'application du produit.

L'élément de support peut présenter une forme générale plane ou plissée, une quantité relativement importante de produit pouvant se déposer sur ses faces principales.

Le produit déposé sur ces dernières permet de charger les fibres kératiniques en produit tandis que le bord dentelé est utilisé pour étaler le produit déposé sur les fibres kératiniques et les allonger.

Lorsque l'élément de support comporte une paroi à la fois plissée et présentant un bord dentelé ou pourvu de picots, l'action de peignage des fibres kératiniques se trouve renforcée.

L'organe d'application peut comporter plusieurs éléments de support ou un élément de support comprenant des ramifications, de manière à définir plusieurs parois ayant éventuellement des orientations différentes, comprenant chacune des éléments destinés à l'application du produit sur les fibres kératiniques.

De telles parois peuvent favoriser l'accumulation de produit sur l'organe d'application et permettre de constituer des réserves de produit contribuant à augmenter son autonomie.

Il est avantageux que l'organe d'application comporte plusieurs bords destinés à l'application du produit et que ces bords soient agencés de telle sorte qu'une fibre kératinique, notamment un cil, puisse venir au contact d'au moins deux bords lors de l'application, car dans ce cas l'effet de peignage et/ou de lissage est renforcé, et de plus l'organe d'application peut agripper davantage les fibres kératiniques, ce qui permet de les recourber plus facilement le cas échéant.

Dans une réalisation particulière, l'organe d'application comporte deux éléments de support, à savoir l'un constitué par une paroi comportant un bord supérieur dentelé et l'autre constitué par une deuxième paroi située entre la première et la base, les deux parois étant planes ou plissées et ayant des orientations différentes, par exemple sensiblement perpendiculaires, la deuxième paroi comportant de préférence deux bords dentelés opposés ou pourvus de picots.

De préférence, les bords du ou des éléments de support servant à l'application du produit sont sensiblement contenus dans une surface enveloppe reliant les première et deuxième parties de l'organe d'application et s'appuyant sur ces dernières.

Dans une réalisation particulière, les première et deuxième parties de l'organe d'application sont des parties avant et arrière respectivement. Ces parties sont de préférence profilées afin de faciliter la traversée d'un organe d'essorage par l'organe d'application.

Dans une réalisation particulière, l'élément du support s'étend en zigzag, formant ainsi des dents pouvant être utilisées pour séparer les fibres kératiniques, et peut comprendre en outre des picots formant saillie afin d'accrocher lesdites fibres.

L'élément du support s'étendant en zigzag peut être parallèle à un plan ou s'étendre alternativement de part et d'autre d'un plan en formant par exemple des dents.

Toujours dans une réalisation particulière, l'élément du support comporte plusieurs parois disposées en éventail lorsque l'organe d'application est observé en coupe transversale, avec chacune au moins un bord capable de peigner les fibres kératiniques.

De préférence, ces parois disposées en éventail sont agencées de manière à permettre le contact simultané d'une fibre kératinique avec deux bords adjacents lors de l'application.

Dans une réalisation particulière, l'organe d'application comprend un élément du support comportant une âme supportant des lamelles orientées transversalement à l'âme.

De telles lamelles peuvent présenter une forme générale plane, et être perpendiculaires à l'axe longitudinal de l'âme ou faire un angle aigu avec celui-ci.

Les lamelles peuvent se chevaucher lorsque l'organe d'application est observé de côté, afin de former des gorges en V permettant d'agripper les cils et de les recourber.

Les lamelles peuvent encore présenter une taille variable selon leur positionnement sur l'âme, de manière à donner à l'organe d'application un profil adapté au contour de la paupière par exemple.

Dans une réalisation particulière, l'organe d'application comporte une paroi s'étendant en oblique au-dessus de la base.

L'organe d'application peut comporter plusieurs rangées de dents ou de picots axialement décalées les unes par rapport aux autres.

Ces rangées de dents ou de picots peuvent être portées par le ou les éléments de support.

L'organe d'application peut comporter plus d'un ajour entre le ou l'un des éléments de support et la base.

L'invention a encore pour objet un dispositif de conditionnement et d'application comprenant un récipient contenant une réserve de produit, un organe d'essorage et un applicateur comportant une tige munie à une extrémité d'un organe de préhension constituant un capuchon de fermeture et à l'autre extrémité d'un organe d'application tel que défini plus haut.

L'organe d'application peut faire un angle avec la tige.

Il peut être réalisé dans une matière plus souple que celle dans laquelle la tige est réalisée, afin d'être plus confortable à utiliser, étant fixé sur la tige par soudure, collage ou déformation de la tige par exemple.

Il peut encore être réalisé d'un seul tenant avec la tige.

D'autres caractéristiques et avantages de la présente invention ressortiront à la lecture de la description détaillée qui va suivre, d'exemples de réalisation non limitatifs, et à l'examen du dessin annexé, sur lequel :
- la figure 1 est une vue schématique, en coupe axiale, d'un dispositif de conditionnement et d'application conforme à l'invention,
- la figure 2 illustre une variante de réalisation de l'organe d'essorage,
- la figure 3 est une vue schématique, en perspective, d'un organe d'application conforme à un premier exemple de mise en oeuvre de l'invention,
- la figure 4 est une vue schématique, en perspective, d'un organe d'application conforme à un deuxième exemple de mise en oeuvre de l'invention,
- la figure 5 est une vue schématique, en perspective, d'un organe d'application conforme à un troisième exemple de mise en oeuvre de l'invention,
- la figure 6 est une vue de dessus de l'organe d'application de la figure 5,
- la figure 7 est une vue schématique, en perspective, d'un organe d'application conforme à un quatrième exemple de mise en oeuvre de l'invention,
- la figure 8 est une vue schématique, en perspective, d'un organe d'application conforme à un cinquième exemple de mise en oeuvre de l'invention,
- la figure 9 est une vue schématique, en perspective, d'un organe d'application conforme à un sixième exemple de mise en oeuvre de l'invention,
- la figure 10 est une coupe transversale selon le trait de coupe X-X de la figure 9,
- la figure 11 est une vue schématique, en perspective, d'un organe d'application conforme à un septième exemple de mise en oeuvre de l'invention,
- la figure 12 est une coupe transversale selon le trait de coupe XII-XII de la figure 11,
- la figure 13 est une vue schématique, en perspective, d'un organe d'application conforme à un huitième exemple de mise en oeuvre de l'invention,
- la figure 14 est une coupe schématique selon le trait de coupe XIV-XIV de la figure 13,
- la figure 15 est une vue schématique, de côté, d'un organe d'application conforme à un neuvième exemple de mise en oeuvre de l'invention,
- la figure 16 est une vue schématique, en perspective, d'un organe d'application conforme à un dixième exemple de mise en oeuvre de l'invention,
- la figure 17 est une vue schématique, en perspective, d'un organe d'application conforme à un onzième exemple de mise en oeuvre de l'invention,
- la figure 18 est une vue schématique, en perspective, d'un organe d'application conforme à un douzième exemple de mise en oeuvre de l'invention,
- la figure 19 est une vue schématique, de côté, d'un organe d'application conforme à un treizième exemple de mise en oeuvre de l'invention,
- la figure 20 est une vue schématique, de côté, d'un organe d'application conforme à un quatorzième exemple de mise en oeuvre de l'invention,
- la figure 21 est une coupe transversale selon le trait de coupe XXI-XXI de la figure 20,
- la figure 22 est une vue schématique, en perspective, d'un organe d'application conforme à un quinzième exemple de mise en oeuvre de l'invention,
- la figure 23 est une vue schématique, en perspective, d'un organe d'application conforme à un seizième exemple de mise en oeuvre de l'invention,
- la figure 24 est une vue schématique, de dessus, d'un organe d'application conforme à un dix-septième exemple de mise en oeuvre de invention, et
- la figure 25 est une vue schématique, de côté, d'un organe d'application conforme à un dix-huitième exemple de mise en oeuvre de l'invention.

Le dispositif de conditionnement et d'application 1 représenté à la figure 1 comporte un applicateur 2 comprenant une tige 4 munie à une extrémité d'un organe d'application 3 et à l'autre extrémité d'un organe de préhension 5.

Le dispositif 1 comporte également un récipient 6 logeant une réserve de produit P, par exemple du mascara, ce récipient 6 étant muni d'un organe d'essorage 7 pour essorer l'organe d'application 3 à sa sortie du récipient.

L'organe de préhension 5 constitue ici également un capuchon de fermeture du récipient 6.

Dans l'exemple illustré à la figure 1, l'organe d'essorage 7 est constitué par un bloc de mousse à cellules ouvertes.

Bien entendu, l'invention n'est pas limitée à un organe d'essorage d'un type donné.

Ainsi, l'organe d'essorage 7 peut être remplacé par une lèvre d'essorage 7' en élastomère, comme illustré sur la figure 2, cette lèvre 7' pouvant être floquée ou non.

Avantageusement, la tige 4 comporte alors un rétreint venant se positionner au droit des bords de la lèvre 7' lorsque l'applicateur est en place sur le récipient, afin de ne pas comprimer celle-ci.

Dans l'exemple décrit, l'organe d'application 3 comporte une base 15 de forme générale allongée selon un axe longitudinal X, reliant des parties avant 11 et arrière 12.

L'axe X coïncide ici avec l'axe de la tige 4.

En variante, l'axe X pourrait faire un angle avec l'axe de la tige afin d'obtenir un applicateur plus ergonomique.

On a représenté de manière schématique en perspective sur la figure 3 l'organe d'application 3.

Les parties avant 11 et arrière 12 sont profilées pour faciliter la traversée de l'organe d'essorage 7.

Dans l'exemple décrit, la base 15, rigide ou semi-rigide, qui relie les parties avant 11 et arrière 12 est excentrée, les parties avant 11 et arrière 12 s'étendant du côté supérieur seulement de la base 15.

Les parties avant 11 et arrière 12 présentent des faces respectives 11a et 12a en regard, sensiblement planes et parallèles entre elles et perpendiculaires à l'axe X.

L'organe d'application 3 comporte, tout à l'opposé de la partie avant 11, un embout 13 destiné à être inséré dans un logement 9 formé à une extrémité de la tige 4.

L'organe d'application 3 comporte au-dessus de la base 15, entre les parties avant 11 et arrière 12, un élément suspendu constitué ici par une paroi plane 14 comportant du côté opposé à la base 15 un bord dentelé 16.

Le bord inférieur 17, opposé au bord dentelé 16, est libre et ménage avec la base 15 un ajour 18 rectangulaire.

Dans l'exemple de réalisation décrit, l'épaisseur de la paroi 14 est nettement inférieure à celle de la base 15 et la paroi 14 présente une certaine flexibilité dans le sens transversal, c'est-à-dire dans la direction dans laquelle est déplacé l'organe d'application sur les cils lors de l'utilisation.

La paroi 14 se raccorde, dans l'exemple de réalisation décrit, sur toute sa hauteur aux faces 11a et 12a.

Le bord dentelé 16 forme un nombre relativement élevé de dents 19, par exemple entre vingt et cinquante, le fond des gorges formées entre les dents 19 se situant à une distance non nulle du bord 17.

Du produit peut s'accumuler sur chaque face de la paroi 14.

On a représenté sur la figure 4 un organe d'application 3' qui diffère de l'organe d'application 3 décrit précédemment d'une part par le fait que la paroi 14 est remplacée par une paroi 14' plus courte, dont les extrémités axiales 14'a et 14'b ne se raccordent pas aux parties avant 11 et arrière 12 et d'autre part par le fait que la paroi 14' est reliée à la base 15 par des ponts de matière 14'c.

En raison de l'absence de fixation sur les parties avant 11 et arrière 12, la paroi 14' de l'organe d'application 3' présente une flexibilité accrue dans le sens transversal par rapport à la paroi 14.

On a représenté sur les figures 5 et 6 un organe d'application 20 qui diffère essentiellement de l'organe d'application 3 précédemment décrit par le fait qu'il comporte deux éléments suspendus 21 et 22 se raccordant aux faces 11a et 12a des parties avant 11 et arrière 12, à savoir un premier élément suspendu 21 constitué par une paroi plane ayant un bord supérieur dentelé 23 et, entre cette première paroi plane et la base 15, une deuxième paroi plane 22 ayant deux bords opposés latéraux 24 dentelés.

Le plan de la paroi 21 est sensiblement vertical sur la figure 5, tout comme les parties avant 11 et arrière 12 de l'organe d'application 20, et le plan de la paroi 22 est perpendiculaire à celui de la paroi 21.

Le bord supérieur dentelé 23 est sensiblement contenu dans la surface enveloppe E reliant les parties avant 11 et arrière 12 et s'appuyant sur ces dernières.

Il en est de même des bords dentelés 24 de la paroi 22.

On a représenté sur la figure 7 un organe d'application 30 qui diffère des organes d'application 3 et 20 précédemment décrits par le fait qu'il comporte un élément suspendu constitué par une paroi plissée 31 se raccordant aux faces 11a et 12a et comportant un bord dentelé 32 à l'opposé de la base 15.

Les lignes de pliage 33 de la paroi 31 passent alternativement par le fond et par le sommet des gorges formées entre les dents 34 définies par le bord dentelé 32.

La présence des plis renforce l'action de peignage des cils lors de l'utilisation.

Elle augmente également la surface de l'élément suspendu et la quantité de produit dont peut se charger celui-ci.

On a représenté sur la figure 8 un organe d'application 40 qui diffère de ceux précédemment décrits par le fait qu'il comporte trois éléments suspendus 41, 42 et 43 constitués respectivement par une paroi plane verticale semblable à la paroi 21 précitée, par une paroi horizontale semblable à la paroi 22 précitée, et par une paroi plissée semblable à la paroi 31 décrite plus haut.

La figure 8 est très schématique et vise à illustrer le fait que l'organe d'application peut comporter des éléments servant à l'application très variés, dont les effets peuvent s'ajouter.

On a représenté sur les figures 9 et 10 un organe d'application 50 comprenant une base 15 telle que précédemment décrite et un élément suspendu 51 comportant une paroi centrale 52 et, de chaque côté de cette paroi centrale 52, des parois supérieure 53 et inférieure 54, l'ensemble présentant en coupe transversale une configuration générale en éventail, comme on peut le voir sur la figure 10.

L'élément suspendu 51 est capable, dans ce mode de réalisation, de contenir entre les diverses parois qui le composent une quantité relativement importante de produit, ce qui facilite l'application du produit sur les cils et augmente l'autonomie de l'applicateur.

Le produit déposé sur les cils peut être étalé sur ces derniers grâce aux divers bords dentelés.

On a représenté sur les figures 11 et 12 un organe d'application 60 qui diffère de l'organe d'application 50 précédemment décrit par le fait que la paroi centrale 52 est prolongée entre les parois supérieures 53 par une paroi 61 dont le bord supérieur 62 est dentelé.

Du produit peut s'accumuler entre les parois 61 et 53 et entre les parois 53 et 54, à l'instar de l'exemple de réalisation précédemment décrit.

Un cil C peut se charger de produit au contact du produit retenu entre les parois 61 et 53, sans pour autant que le produit se retrouve en excès sur le cil, grâce au passage de celui-ci entre les dents des bords dentelés des parois 61 et 53, comme illustré sur la figure 12.

On a représenté sur les figures 13 et 14 un organe d'application 70 qui comporte un élément suspendu 71 comprenant un talon 74 ayant deux extrémités axiales 74a et 74b se raccordant aux faces 11a et 12a respectivement, et une paroi 75 présentant un bord libre dentelé 76, ayant des extrémités axiales 75a et 75b libres.

L'organe d'application 70 comporte, entre la paroi 75 et la base 15, une deuxième paroi 77 parallèle à la première.

Le talon 74 correspond à la partie supérieure d'une paroi 78 verticale comportant un ajour central 79 s'étendant sur pratiquement toute sa longueur.

La paroi 78 se raccorde par ses extrémités axiales aux faces 11a, 12a et par son côté inférieur à la base 15.

La paroi 77 se raccorde au pied de la paroi 78.

Les parois 75 et 77 s'étendent en oblique par rapport à la paroi 78, avec des bords libres 76 et 77a situés sensiblement au niveau du contour de la partie avant 11 lorsque l'organe d'application est observé en coupe transversale comme sur la figure 14.

Dans les exemples des figures 1 à 14, la base 15 qui relie les parties avant et arrière du support est excentrée.

On a représenté sur la figure 15 un organe d'application 80 comprenant un support 81 ayant des parties avant 82 et arrière 83 reliées par une partie de liaison ou base 84 disposée sensiblement au centre de l'organe d'application.

Les parties avant 82 et arrière 83 présentent des faces respectives 82a et 83a parallèles en regard, entre lesquelles s'étendent deux éléments suspendus 86 et 87, diamétralement opposés par rapport à la partie de liaison 84, pourvus sur leurs bords extérieurs de dents 88.

Du produit peut s'accumuler dans l'espace annulaire 89 autour de la partie de liaison 84, afin de charger les cils en produit.

On a représenté sur la figure 16 un organe d'application 90 comportant un support 8 tel que décrit précédemment et deux éléments suspendus 91 et 92.

Chaque élément 91 ou 92 comporte une paroi s'étendant en zigzag dans un plan vertical, pourvue de picots 94 s'étendant hors de ce plan, destinés à participer à l'étalement du produit sur les cils.

Les deux éléments 91 et 92 se situent dans des plans espacés.

On a représenté sur la figure 17 un organe d'application 100 qui diffère de l'organe d'application 90 précédemment décrit par le fait que les éléments suspendus 91 et 92 sont remplacés par un élément suspendu 101 qui s'étend en zigzag en formant des dents 102 et 103 alternativement situés de part et d'autre d'un plan médian de symétrie du support.

On a représenté sur la figure 18 un organe d'application 110 qui diffère de celui décrit en référence à la figure 3 par le fait que les dents 19 de la paroi 14 sont remplacées par des dents 112 alternativement recourbées de chaque côté de la paroi 111 sur laquelle elles se raccordent.

On a représenté sur la figure 19 un organe d'application 120 qui diffère de celui décrit en référence à la figure 3 par le fait que les dents 19 sont remplacées par des picots 121.

On a représenté sur les figures 20 et 21 un organe d'application 130 qui comporte trois éléments suspendus superposés supérieur, intermédiaire et inférieur 131 à 133, ces éléments suspendus étant pourvus chacun de rangées de dents latérales 134 et 135 s'étendant respectivement de part et d'autre d'un plan médian de symétrie B pour la base 15.

Les rangées de dents 134 et 135 portées par un même élément suspendu peuvent se superposer lorsque l'organe d'application est observé de côté, comme sur la figure 20, ou être décalées de manière à constituer entre elles, lorsque l'organe d'application est observé de côté, des gorges en V permettant d'agripper de manière efficace les cils.

Les dents réalisées sur les éléments suspendus intermédiaire 132 et inférieur 133 présentent dans l'exemple décrit une taille supérieure aux dents formées sur l'élément suspendu supérieur 131, afin de permettre à un cil de venir plus facilement au contact des dents de plusieurs éléments suspendus lors de l'application.

On a représenté sur la figure 22 un organe d'application 140 qui comporte un élément suspendu 141 comprenant une âme 142 se raccordant à ses extrémités axiales aux faces 11a et 12a, cette âme 142 supportant une pluralité de lamelles 143, chacune de ces lamelles présentant une forme générale plane et étant orientée perpendiculairement à l'axe longitudinal de l'âme 142.

Dans l'exemple représenté sur la figure 22, les lamelles 143 sont identiques et parallèles.

Leur écartement est choisi de manière à permettre à un cil de passer entre elles tout en venant au contact de leurs faces en regard, lesquelles exercent alors sur le cil une friction afin de l'agripper.

Les lamelles peuvent présenter différentes configurations et des tailles variables en fonction de leur emplacement entre les parties avant 11 et arrière 12, comme illustré par l'organe d'application 150 représenté sur la figure 23.

Sur cette figure, les lamelles sont orientées obliquement par rapport à l'axe de l'âme, afin de former des gorges 151 en V lorsque l'organe d'application est observé de côté.

On peut donner aux lamelles une taille décroissante puis croissante lorsque l'on se déplace de la partie avant 11 vers la partie arrière 12, comme illustré par l'organe d'application 160 représenté sur la figure 24.

Dans cet organe d'application 160, les lamelles 161 définissent une surface enveloppe E, laquelle est de chaque côté de l'organe d'application concave vers l'extérieur et adaptée par exemple à épouser le contour d'une paupière.

Bien entendu, l'invention n'est pas limitée aux exemples de réalisation qui viennent d'être décrits.

On peut notamment réaliser un organe d'application avec un ou plusieurs éléments de support servant à l'application présentant d'autres configurations encore.

Le ou les éléments de support peuvent être orientés transversalement à l'axe de la tige de l'applicateur, comme illustré sur la figure 25.

Sur cette figure, on a représenté un organe d'application 170 qui comporte deux parties d'extrémité latérales 172 et 173 reliées par une base 171 et, entre ces dernières, un élément suspendu 174, ménageant avec la base 171 un ajour 175.

Le ou les éléments de support peuvent être floqués.

On peut utiliser pour réaliser le ou les éléments suspendus une matière plastique contenant une charge destinée à améliorer le glissement des fibres kératiniques.

Dans les exemples de réalisation qui viennent d'être décrits, les dents peuvent être remplacées par des picots.

Lorsque l'organe d'application comporte deux rangées de dents ou de picots ou plus, les dents ou picots de ces rangées peuvent être axialement décalés, par exemple en quinconce, afin d'agripper d'avantage les cils.

## Revendications

1. Dispositif pour l'application d'un produit sur les fibres kératiniques, notamment les cils ou les sourcils, comportant un organe d'application (3) ayant des première et deuxième parties (11, 12) reliées par une base (15) et, entre ces dernières, une pluralité d'éléments destinés à l'application du produit, l'organe d'application comportant, entre les première et deuxième parties, au moins un élément de support comprenant tout ou partie des éléments destinés à l'application du produit, et relié à la base au plus sur une partie de la longueur de l'élément de support l'élément de support étant réalisé d'un seul tenant avec le reste de l'organe d'application et la première partie constituant une partie avant de l'organe d'application.

2. Dispositif pour l'application d'un produit sur les fibres kératiniques, notamment les cils ou les sourcils, comportant une tige et un organe d'application (3) ayant des première et deuxième parties (11, 12) reliées par une base (15) et, entre ces dernières, une pluralité d'éléments destinés à l'application du produit, l'organe d'application comportant, entre les première et deuxième parties, au moins un élément de support comprenant tout ou partie des éléments destinés à l'application du produit, et relié à la base au plus sur une partie de la longueur de l'élément de support, l'organe d'application étant réalisé d'un seul tenant avec la tige, l'élément de support étant réalisé d'un seul tenant avec le reste de l'organe d'application.

3. Dispositif selon la revendication 1 ou 2, **caractérisé par le fait que** l'élément de support est suspendu (14) entre la première (11) et à la deuxième (12) parties de l'organe d'application.

4. Dispositif selon l'une quelconque des revendications précédentes, **caractérisé par le fait que** l'élément de support (14') est relié à la base (15) par des ponts de matière (14'c) ménageant entre eux un ou plusieurs ajours (18).

5. Dispositif selon la revendication 2, **caractérisé par le fait que** l'élément de support est réalisé d'un seul tenant avec le reste de l'organe d'application par moulage par injection.

6. Dispositif selon l'une quelconque des revendications précédentes, **caractérisé par le fait que** l'élément de support est réalisé dans une matière différente de celle utilisée pour fabriquer le reste de l'organe d'application.

7. Dispositif selon l'une quelconque des revendications précédentes, **caractérisé par le fait que** l'élément de support est réalisé dans un élastomère.

8. Dispositif selon l'une quelconque des revendications précédentes, **caractérisé par le fait que** l'élément de support comporte une paroi ayant un bord dentelé ou pourvu de picots.

9. Dispositif selon l'une quelconque des revendications précédentes, **caractérisé par le fait que** l'élément du support présente une forme générale plane ou plissée.

10. Dispositif selon la revendication précédente, **caractérisé par le fait que** l'élément de support comporte une paroi (31) à la fois plissée et présentant un bord dentelé ou pourvu de picots.

11. Dispositif selon l'une quelconque des revendications précédentes, **caractérisé par le fait que** l'organe d'application comporte plusieurs éléments de support (21, 22) ou un élément de support comprenant des ramifications (51), de manière à définir plusieurs parois comprenant chacune des éléments destinés à l'application du produit sur les fibres kératiniques.

12. Dispositif selon l'une quelconque des revendications précédentes, **caractérisé par le fait que** l'organe d'application comporte plusieurs bords destinés à l'application du produit et **par le fait que** ces bords sont agencés de telle sorte qu'une fibre kératinique, notamment un cil, puisse venir au contact d'au moins deux bords lors de l'application.

13. Dispositif selon l'une quelconque des revendications précédentes, **caractérisé par le fait que** l'organe d'application comporte deux éléments de support, à savoir l'un constitué par une paroi (21) comportant un bord supérieur dentelé (23) et l'autre constitué par une deuxième paroi (22) située entre la première et la base, les deux parois étant planes ou plissées et ayant des orientations différentes, notamment sensiblement perpendiculaires, la deuxième paroi comportant de préférence deux bords opposés dentelés ou pourvus de picots.

14. Dispositif selon l'une quelconque des revendications précédentes, **caractérisé par le fait que** les bords du ou des éléments de support servant à l'application du produit sont sensiblement contenus dans une surface enveloppe (E) reliant les première et deuxième partie de l'organe d'application et s'appuyant sur ces dernières.

15. Dispositif selon l'une quelconque des revendications précédentes, **caractérisé par le fait que** lesdites première et deuxième parties de l'organe d'application sont des parties avant (11) et arrière (12) respectivement.

16. Dispositif selon la revendication précédente, **caractérisé par le fait que** lesdites parties sont profilées afin de faciliter la traversée d'un organe d'essorage (7 ; 7') par l'organe d'application.

17. Dispositif selon l'une quelconque des revendications précédentes, **caractérisé par le fait qu'**il comporte un élément de support (91 ; 92 ; 101) s'étendant en zigzag.

18. Dispositif selon la revendication précédente, **caractérisé par le fait que** l'élément de support (91 ; 92) est parallèle à un plan.

19. Dispositif selon la revendication 17, **caractérisé par le fait que** l'élément de support s'étend de part et d'autre d'un plan en formant notamment des dents (102, 103) situées alternativement de chaque côté dudit plan.

20. Dispositif selon l'une quelconque des revendications précédentes, **caractérisé par le fait que** l'élément de support comporte plusieurs parois disposées en éventail lorsque l'organe d'application est observé en coupe transversale, avec chacune au moins un bord capable de peigner les fibres kératiniques.

21. Dispositif selon la revendication précédente, **caractérisé par le fait que** lesdites parois sont agencées de manière à permettre le contact simultané d'une fibre kératinique avec deux bords adjacents lors de l'application.

22. Dispositif selon l'une quelconque des revendications précédentes, **caractérisé par le fait que** l'organe d'application comprend un élément de support comportant une âme (142) supportant des lamelles (143) orientées transversalement à l'âme.

23. Dispositif selon la revendication précédente, **caractérisé par le fait que** lesdites lamelles se chevauchent lorsque l'organe d'application est observé de côté, afin de former des gorges en V (151).

24. Dispositif selon l'une des deux revendications précédentes, **caractérisé par le fait que** lesdites lamelles présentent une taille variable selon leur positionnement sur l'âme, de manière à donner à l'organe d'application un profil adapté au contour de la paupière notamment.

25. Dispositif selon l'une quelconque des revendications précédentes, **caractérisé par le fait que** l'élément de support comporte une paroi (75) s'étendant en oblique au-dessus de la base.

26. Dispositif de conditionnement et d'application comprenant un récipient contenant une réserve de produit (P), un organe d'essorage (7 ; 7') et un applicateur comprenant la tige munie à une extrémité d'un organe de préhension constituant également un capuchon de fermeture et à l'autre extrémité d'un dispositif d'application tel que défini dans l'une quelconque des revendications précédentes.

27. Dispositif selon la revendication précédente, **caractérisé par le fait que** l'organe d'application est réalisé dans une matière plus souple que celle dans laquelle la tige est réalisée.

## Claims

1. A device for applying a substance to hairs, in particular eyelashes or eyebrows, the device comprising an applicator member (3) having first and second portions (11, 12) interconnected by a base (15), and between said portions a plurality of elements for applying the substance, the applicator member including between the first and second portions at least one support element comprising all or some of the elements for applying the substance, and connected to the base over no more than a portion of its length, the support element being integrally formed with the remainder of the applicator element and the first portion constituting a front portion of the applicator element.

2. A device for applying a substance to hairs, in particular eyelashes or eyebrows, the device comprising a stalk and an applicator member (3) having first and second portions (11, 12) interconnected by a base (15), and between said portions a plurality of elements for applying the substance, the applicator member including between the first and second portions at least one support element comprising all or some of the elements for applying the substance, and connected to the base over no more than a portion of its length, the applicator element being formed integrally with the stalk, the support element being integrally formed with the remainder of the applicator element.

3. A device according to claim 1 or claim 2, **characterized by** the fact that the support element (14) is suspended between the first and second portions (11, 12) of the applicator member.

4. A device according to either one of the two immediately preceding claims, **characterized by** the fact that the support element (14') is connected to the base (15) via bridges of material (14'c) leaving one or more gaps (18) between them.

5. A device according to claim 2, **characterized by** the fact that the support element is integrally formed with the remainder of the applicator member by injection molding.

6. A device according to any preceding claim, **characterized by** the fact that the support element is made of a material that is different from the material used for making the remainder of the applicator member.

7. A device according to any preceding claim, **characterized by** the fact that the support element is made of an elastomer.

8. A device according to any preceding claim, **characterized by** the fact that the support element includes a wall having an edge that is serrated or provided with spikes.

9. A device according to any preceding claim, **characterized by** the fact that the support element is generally plane or folded in shape.

10. A device according to the preceding claim, **characterized by** the fact that the support element has a wall (31) that is both folded and presents an edge that is serrated or provided with spikes.

11. A device according to any preceding claim, **characterized by** the fact that the applicator member has a plurality of support elements (21, 22) or a support element comprising ramifications (51), so as to define a plurality of walls each having elements for applying substance to hairs.

12. A device according to any preceding claim, **characterized by** the fact that the applicator member has a plurality of edges for applying substance and by the fact that these edges are arranged in such a manner that a hair, in particular an eyelashes, can come into contact with at least two edges during application.

13. A device according to any preceding claim, **characterized by** the fact that the applicator member has two support elements, one constituted by a first wall (21) having a serrated top edge (23) and the other constituted by a second wall (22) situated between the first wall and the base, the two walls being plane or folded and of different orientations, in particular being substantially perpendicular, the second wall preferably having two opposite edges that are serrated or provided with spikes.

14. A device according to any preceding claim, **characterized by** the fact that the edges of the support element(s) for applying substance are substantially contained in an envelope surface (E) interconnecting the first and second portions of the applicator member and bearing thereagainst.

15. A device according to any preceding claim, **characterized by** the fact that the first and second portions of the applicator member are front and rear portions (11, 12) respectively.

16. A device according to the preceding claim, **characterized by** the fact that said portions are shaped so as to make it easier to pass the applicator member through a wiper member (7; 7').

17. A device according to any preceding claim, **characterized by** the fact that it includes a support element (91; 92; 101) extending in a zigzag configuration.

18. A device according to the preceding claim, **characterized by** the fact that the support element (91; 92) is parallel to a plane.

19. A device according to claim 17, **characterized by** the fact that the support element extends on either side of a plane, in particular by forming teeth (102, 103) situated alternately on either side of said plane.

20. A device according to any preceding claim, **characterized by** the fact that the support element has a plurality of walls disposed in a flared configuration when the applicator member is observed in cross-section, with each having at least one edge capable of combing hairs.

21. A device according to the preceding claim, **characterized by** the fact that said walls are arranged in such a manner as to enable a hair to come into contact with two adjacent edges simultaneously during application.

22. A device according to any preceding claim, **characterized by** the fact that the applicator member comprises a support element having a core (142) supporting leaves (143) that are oriented transversely relative to the core.

23. A device according to the preceding claim, **characterized by** the fact that said leaves overlap when the applicator member is seen from the side, so as to form V-notches (151).

24. A device according to either one of the two immediately preceding claims, **characterized by** the fact that said leaves are of size that varies depending on the positions of the leaves along the core, in particular so as to give the applicator member a profile that matches the outline of an eyelid.

25. A device according to any preceding claim, **characterized by** the fact that the support element has a wall (75) extending obliquely over the base.

26. A packaging and applicator device comprising a receptacle containing a supply of substance (P), a wiper member (7; 7'), and an applicator comprising the stalk fitted at one end with a handle member also constituting a closure cap, and at the other end with an applicator member as defined in any preceding claim.

27. A device according to the preceding claim, **characterized by** the fact that the applicator member is made of a material that is more flexible than the material of which the stalk is made.

## Patentansprüche

1. Vorrichtung zum Auftragen eines Produkts auf Keratinfasern, insbesondere auf die Wimpern oder die Augenbrauen, umfassend ein Auftragorgan (3), das einen ersten Teil (11) und einen zweiten Teil (12), die durch eine Basis (15) verbunden sind, und zwischen diesen eine Vielzahl von zum Auftragen des Produkts bestimmten Elementen aufweist, wobei das Auftragorgan zwischen dem ersten und dem zweiten Teil mindestens ein Tragelement aufweist, das alle zum Auftragen des Produkts bestimmten Elemente oder einen Teil von diesen umfasst und mit der Basis höchstens auf einem Teil der Länge des Tragelements verbunden ist, wobei das Tragelement einstückig mit dem Rest des Auftragorgans ausgeführt ist und der erste Teil einen vorderen Teil des Auftragorgans bildet.

2. Vorrichtung zum Auftragen eines Produkts auf Keratinfasern, insbesondere auf die Wimpern oder die Augenbrauen, umfassend eine Stange und ein Auftragorgan (3), das einen ersten Teil (11) und einen zweiten Teil (12), die durch eine Basis (15) verbunden sind, und zwischen diesen eine Vielzahl von zum Auftragen des Produkts bestimmten Elementen aufweist, wobei das Auftragorgan zwischen dem ersten und dem zweiten Teil mindestens ein Tragelement aufweist, das alle zum Auftragen des Produkts bestimmten Elemente oder einen Teil von diesen umfasst und mit der Basis höchstens auf einem Teil der Länge des Tragelements verbunden ist, wobei das Auftragorgan einstückig mit der Stange ausgeführt ist, wobei das Tragelement einstückig mit dem Rest des Auftragorgans ausgeführt ist.

3. Vorrichtung nach Anspruch 1 oder 2, **dadurch gekennzeichnet, dass** das Tragelement zwischen dem ersten (11) und dem zweiten (12) Teil des Auftragorgans aufgehängt ist (14).

4. Vorrichtung nach einem der vorhergehenden Ansprüche, **dadurch gekennzeichnet, dass** das Tragelement (14') mit der Basis (15) durch Materialbrücken (14'c) verbunden ist, zwischen denen ein oder mehrere Durchbrüche (18) bestehen.

5. Vorrichtung nach Anspruch 2, **dadurch gekennzeichnet, dass** das Tragelement einstückig mit dem Rest des Auftragorgans durch Spritzguss hergestellt ist.

6. Vorrichtung nach einem der vorhergehenden Ansprüche, **dadurch gekennzeichnet, dass** das Tragelement aus einem anderen Werkstoff als derjenige hergestellt ist, der zur Herstellung des Rests des Auftragorgans verwendet wird.

7. Vorrichtung nach einem der vorhergehenden Ansprüche, **dadurch gekennzeichnet, dass** das Tragelement aus einem Elastomer hergestellt ist.

8. Vorrichtung nach einem der vorhergehenden Ansprüche, **dadurch gekennzeichnet, dass** das Tragelement eine Wand umfasst, die einen gezahnten oder mit Spitzen versehenen Rand aufweist.

9. Vorrichtung nach einem der vorhergehenden Ansprüche, **dadurch gekennzeichnet, dass** das Tragelement eine ebene oder gefaltete bzw. gefältelte allgemeine Form besitzt.

10. Vorrichtung nach dem vorhergehenden Anspruch, **dadurch gekennzeichnet, dass** das Tragelement eine Wand (31) aufweist, die gleichzeitig gefaltet bzw. gefältelt ist und einen gezahnten oder mit Spitzen versehenen Rand aufweist.

11. Vorrichtung nach einem der vorhergehenden Ansprüche, **dadurch gekennzeichnet, dass** das Auftragorgan mehrere Tragelemente (21, 22) oder ein Tragelement mit Verzweigungen (51) aufweist, so dass mehrere Wände gebildet werden, die jeweils Elemente aufweisen, die zum Auftragen des Produkts auf Keratinfasern bestimmt sind.

12. Vorrichtung nach einem der vorhergehenden Ansprüche, **dadurch gekennzeichnet, dass** das Auftragorgan mehrere zum Auftragen des Produkts bestimmte Ränder aufweist und dass diese Ränder so ausgebildet sind, dass eine Keratinfaser, insbesondere eine Wimper, beim Auftragen mit mindestens zwei Rändern in Kontakt kommen kann.

13. Vorrichtung nach einem der vorhergehenden Ansprüche, **dadurch gekennzeichnet, dass** das Auftragorgan zwei Tragelemente aufweist, wobei das eine aus einer Wand (21) mit einem gezahnten oberen Rand (23) besteht und das andere aus einer zweiten Wand (22) besteht, die zwischen der ersten und der Basis angeordnet ist, wobei die beiden Wände eben oder gefaltet bzw. gefältelt sind und verschiedene Ausrichtungen haben, insbesondere zueinander im wesentlichen senkrechte, wobei die zweite Wand vorzugsweise zwei einander entgegengesetzte gezahnte oder mit Spitzen versehene Ränder aufweist.

14. Vorrichtung nach einem der vorhergehenden Ansprüche, **dadurch gekennzeichnet, dass** die zum Auftragen des Produkts dienenden Ränder des oder der Tragelemente im wesentlichen in einer Hüllfläche (E) enthalten sind, die den ersten und den zweiten Teil des Auftragorgans verbindet und sich an diese anlehnt.

15. Vorrichtung nach einem der vorhergehenden Ansprüche, **dadurch gekennzeichnet, dass** der erste und der zweite Teil des Auftragorgans ein vorderer Teil (11) bzw. ein hinterer Teil (12) sind.

16. Vorrichtung nach dem vorhergehenden Anspruch, **dadurch gekennzeichnet, dass** diese Teil profiliert sind, um den Durchgang des Auftragorgans durch ein Abstreiforgan (7; 7') zu erleichtern.

17. Vorrichtung nach einem der vorhergehenden Ansprüche, **dadurch gekennzeichnet, dass** sie ein sich im Zigzag erstreckendes Tragelement (91; 92; 101) aufweist.

18. Vorrichtung nach dem vorhergehenden Anspruch, **dadurch gekennzeichnet, dass** das Tragelement (91; 92) zu einer Ebene parallel ist.

19. Vorrichtung nach Anspruch 17, **dadurch gekennzeichnet, dass** das Tragelement sich zu beiden Seiten einer Ebene erstreckt, indem es insbesondere Zähne (102, 103) bildet, die abwechselnd auf jeder Seite dieser Ebene gelegen sind.

20. Vorrichtung nach einem der vorhergehenden Ansprüche, **dadurch gekennzeichnet, dass** das Tragelement mehrere Wände, die fächerartig angeordnet sind, wenn das Auftragorgan im Querschnitt betrachtet wird, mit jeweils mindestens einem Rand aufweist, der in der Lage ist, die Keratinfasern zu kämmen.

21. Vorrichtung nach dem vorhergehenden Anspruch, **dadurch gekennzeichnet, dass** die Wände so ausgebildet sind, dass sie beim Auftragen den gleichzeitigen Kontakt einer Keratinfaser mit zwei benachbarten Rändern gestatten.

22. Vorrichtung nach einem der vorhergehenden Ansprüche, **dadurch gekennzeichnet, dass** das Auftragorgan ein Tragelement mit einem Kern (142) aufweist, der quer zum Kern ausgerichtete Lamellen (143) trägt.

23. Vorrichtung nach einem der vorhergehenden Ansprüche, **dadurch gekennzeichnet, dass** die Lamellen sich überlappen, wenn das Auftragorgan von der Seite gesehen wird, um V-förmige Nuten (151) zu bilden.

24. Vorrichtung nach einem der beiden vorhergehenden Ansprüche, **dadurch gekennzeichnet, dass** die Lamellen eine je nach ihrem Standort auf dem Kern veränderliche Größe aufweisen, so dass dem Auftragorgan ein Profil verliehen wird, das an den Umriss insbesondere des Lids angepasst ist.

25. Vorrichtung nach einem der vorhergehenden Ansprüche, **dadurch gekennzeichnet, dass** das Tragelement eine Wand (75) aufweist, die sich über der Basis schräg erstreckt.

26. Verpackungs- und Auftragvorrichtung, die einen einen Produktvorrat (P) enthaltenden Behälter, ein Abstreiforgan (7; 7') und einen Auftrager umfasst, der die Stange aufweist, die an einem Ende mit einem Greiforgan, das auch eine Verschlusskappe bildet, und am anderen Ende mit einer Auftragvorrichtung, wie sie in einem der vorhergehenden Ansprüche definiert wird, versehen ist.

27. Vorrichtung nach einem der vorhergehenden Ansprüche, **dadurch gekennzeichnet, dass** das Auftragorgan aus einem Werkstoff hergestellt ist, der biegsamer als derjenige ist, aus dem die Stange hergestellt ist.
